# EUROPÄISCHE PATENTSCHRIFT

(11) **EP 0 784 416 B1**
(45) Veröffentlichungstag und Bekanntmachung des Hinweises auf die Patenterteilung: **27.09.2000**
(21) Anmeldenummer: 96119580.7
(22) Anmeldetag: 06.12.1996
(51) Int. Cl.: H05B 3/74, H05B 1/02

(54) **Heizelement**
Heating element
Elément de chauffage

(30) Priorität: 09.01.1996 DE 29600274 U
(43) Veröffentlichungstag der Anmeldung: 16.07.1997
(73) Patentinhaber: Diehl AKO Stiftung & Co. KG, 88239 Wangen im Allgäu (DE)
(72) Erfinder: Meyer, Jörg, Dipl.-Ing.(FH), 88260 Ratzenried (DE); Hecht, Josef, Dipl.-Ing.(FH), 88416 Erlenmoos (DE)
(74) Vertreter: Hofmann, Gerhard, Dipl.-Ing. Patentassessor

(56) Entgegenhaltungen:
- EP-A- 0 233 375
- EP-A- 0 303 854
- DE-A- 3 908 242
- GB-A- 2 136 659

## Beschreibung

Die Erfindung betrifft ein Heizelement, vorzugsweise einen Strahlungsheizkörper für Glaskeramikkochfelder, wobei im wesentlichen konzentrisch oder parallel verlaufende Heizleiter vorgesehen sind.

Ein Heizelement der vorgenannten Art ist aus GB-A-2 136 659 bekannt. DE 33 15 438 A1 offenbart ein Heizelement, welches aus einem Isolierträger und einer Aufnahmeschale gebildet ist und zur Beheizung von Glaskeramik-Kochmulden unterhalb der Glaskeramikplatte angeordnet ist. Das Heizelement weist drei Heizleiter auf, von denen zwei hintereinander in Reihe angeordnet sind, während der dritte Heizleiter parallel zu diesen verläuft. Durch diese Maßnahme soll ein verbessertes Verhältnis zwischen Heizleiterlänge und Heizleiterleistung erzielt werden. Eine besonders vorteilhafte Anwendung ist bei Strahlheizkörpern gegeben, um einen Siebentaktschalter einzusetzen.

Eine auch aus der Praxis bekannte Siebentaktschaltung für Kochplatten offenbart die deutsche Patentschrift Nr. 12 39 034. Dabei ist je ein Ende von zwei Heizleitern bzw. Heizspiralen an eine Abgangsklemme des Schalters gelegt. Die restlichen vier Enden der Heizleiter sind paarweise zusammengefaßt und ebenfalls jeweils an eine Abgangsklemme gelegt. Durch die Verbindung der Abgangsklemme des Schalters mit den beiden Polklemmen eines Gleich- oder Wechselstromnetzes in einer vorgegebenen Schaltfolge wird eine Leistungsabstufung erzielt. Diese Patentschrift geht von der Erkenntnis aus, daß es unter Beibehaltung des bekannten Siebentaktes nicht möglich ist, zwischen den Schaltstufen II und I eine weitere Schaltstellung vorzusehen, in der die dritte Abgangsklemme mit keiner der beiden Polklemmen verbunden ist. Deshalb mußte nach einem Weg gesucht werden, um diesen Polwechsel überhaupt zu vermeiden, ohne das sich dabei an der Serienschaltung der drei Heizleiter in der ersten Schaltstellung der Reihenschaltung des zweiten und dritten Heizleiters in der Schaltstellung II etwas ändert. Der unvermeidliche Polwechsel wurde deshalb nach dieser Patentschrift 12 39 034 einmal bei den Schaltstellungen II und IV und zum anderen bei den Schaltstellungen IV und II vorgenommen. Im ersten Fall liegt nämlich zwischen dem Polwechsel die neutrale Schaltungsstellung III, während im zweiten Fall die beiden neutralen Stellungen I und AUS liegt.

Als Nachteil bei diesen Heizelementen aus dem Stand der Technik hat sich die zu große Leistungsabstufung und die zumindest teilweise nicht optimale Temperaturverteilung bei einer Siebentaktbeheizung mit einem Siebentaktschalter gezeigt. Ferner wurde erkannt, daß der Energieregler die Leistung zeitmäßig taktet. In den niedrigen Leistungsstufen weist der Energieregler dadurch zu lange AUS-Zeiten auf.

Aufgabe der Erfindung ist es deshalb, ein Heizelement der eingangs genannten Art zu schaffen, bei dem durch besondere Anordnung der Heizleiter eine verbesserte Temperaturverteilung und eine insgesamt optimierte Leistungsabstufung erreicht wird.

Erfindungsgemäß wird diese Aufgabe durch die Merkmale des Anspruchs 1 gelöst. Erfinderische Ausgestaltungen und Weiterbildungen sind in den Unteransprüchen 2 bis 8 beschrieben.

Durch die erfinderischen Merkmale wird eine kostengünstige Gesamtlösung gegenüber einer Einkreisbeheizung mit Energieregler geschaffen. Die Anordnung der Heizleiter gewährleistet eine gute Temperaturverteilung über das gesamte Heizelement und eine gute lineare Leistungsverteilung. Kreuzungen in der Leitungsführung der Heizleiter werden vermieden, wodurch die Anschlüsse gleich bleiben. Durch optimale Kombinations möglichkeiten der Parallel- und Reihenschaltung der Heizleiter werden nur wenige Anschlüsse benötigt. Für den Anwender wird durch eine annähernd lineare Leistungskurve eine optimale Leistungsabstufung erreicht. In der niedrigsten Stufe kann z.B. durch Reihenschaltung eine Warmhaltestufe ermöglicht werden, wobei durch in Reihe geschalteten Heizleiter eine sehr geringe Leistung von etwa 100 Watt für die Speisenwarmhaltung erzielt werden kann. Gleichzeitig ergibt sich dabei eine maximal mögliche, gleichmäßige Temperaturverteilung über die gesamte Kochfläche des Heizelementes.

In der Zeichnung ist ein Beispiel der Erfindung dargestellt. Darin zeigen:
- Figur 1: ein Heizelement mit vier Heizleitern in der Draufsicht,
- Figur 2: ein Ersatzschaltbild des Heizelementes nach Figur 1,
- Figur 3: die Zehntaktschaltung als Blockschaltbild.

Das Heizelement 1 ist für die Strahlungsbeheizung einer hier nicht näher dargestellten Glaskeramikplatte für einen Elektroherd besitzt eine Trägerschale 2, in der eine Isolierschicht 3 eingelegt ist. Die Isolierschicht 3 ist mit im wesentlichen konzentrisch angelegten und teilweise nach innen geführten Ringnuten versehen, in die insgesamt vier Heizreiter 4, 5, 6 und 7 eingelegt sind. Die Heizleiter 4, 5, 6 und 7 sind mit den Abgangsklemmen 8, 9, 10, 11 und 12 verbunden. Die vier Heizleiter 4, 5, 6 und 7 besitzen alle zueinander unterschiedliche Widerstandswerte. Alternativ sind natürlich auch andere Anordnungen der Heizleiter 4, 5, 6 und 7 in der Trägerschale 2 möglich. Wesentlich bei der Anordnung der Heizleiter nach Figur 1 ist die Vermeidung von Leitungskreuzungen zu den Abgangsklemmen.

Die schaltungstechnische Anordnung des Heizelementes 1 geht aus dem Ersatzschaltbild nach Figur 2 deutlich hervor. Dabei ist zu erkennen, daß die Abgangsklemme 8 über die freie Zuleitung 13 mit dem Heizleiter 4 verbunden ist. Die Abgangsklemme 9 ist über die freie Zuleitung 14 an den Heizleiter 5 angeschlossen. Die Abgangsklemme 10 liegt an den Heizleitern 6 und 7 an, während die Abgangsklemme 11 über die freie Zugangsleitung 15 zum Heizleiter 7 geschaltet ist. Die Abgangsklemme 12 schließlich ist mit den Heizleitern 4, 5 und 6 verbunden. Durch diese in Figur 2 dargestellte Anordnung der Heizleiter wird insgesamt eine optimale Leistungsverteilung mit einer annähernd linear verlaufenden Leistungskurve von der Schaltstufe I bis zur Schaltstufe IX erzielt. Weitere Vorteile neben diesem annähernd linearen Leistungsanstieg werden darin gesehen, daß ein Takten eines Energiereglers in den unteren Schaltstufen entfällt und eine sehr schnelle Aufglühzeit erreicht wird, weil vier Heizleiter parallel angeordnet sind. Diese Zehntaktschaltung gewährleistet eine schnelle Ansprechzeit auf alle Schalterreaktionen, im Vergleich zum elektromechanischen Energieregler (mit Bimetall). So entfällt die Ausfallrate des Energiereglers ebenso wie die Flickerrate und die Netzrückkopplungen.

In Figur 3 ist die Schaltung gemäß der Erfindung mit einem Zehntaktschalter in einem Blockschaltbild dargestellt. Die einzelnen Schaltstufen sind mit den römischen Ziffern I bis IX und in der Endschaltstufe mit AUS gekennzeichnet. Die Anordnung der Heizleiter 4, 5, 6 und 7 mit den entsprechend Zuleitungen 13, 14 und 15 sowie den Abgangsklemmen 8, 9, 10, 11 und 12 entspricht im Grundaufbau dem Ersatzschaltbild nach Figur 2. Mit 16 ist der zweipolige Schalter strichpunktiert dargestellt, der mit den Leitungen 17 und 18 eines Gleichstrom- oder Wechselstromnetzes elektrisch verbunden ist. Die beiden Pole des Zehntaktschalters 16 sind mit 19 und 20 bezeichnet.

In der Schaltstufe I, die der Warmhaltung von Speisen durch das Heizelement dient, ist die zweite Abgangsklemme 11 mit dem Pol 20 des Zehntaktschalters 16 und die vierte Abgangsklemme 9 mit dem Pol 19 des Zehntaktschalters 16 verbunden. In dieser Schaltstellung sind die Heizleiter 5, 6 und 7 in Reihe geschaltet. Die Leistung liegt auf dem geringsten Niveau. Die Temperaturverteilung erscheint als ganze Einheit, da gemäß Figur 1 in dieser Schalterstellung zugeschaltet sind, was zu einer besseren Leistungsverteilung führt.

In der Schaltstufe II liegt an dem ersten Pol 20 die vierte Abgangsklemme 9 und an dem zweiten Pol 19 die fünfte Abgangsklemme 8 an. Es handelt sich hierbei um eine Reihenschaltung der Heizleiter 4 und 5. Ferner ist hier zu beachten, daß in diesem einzigen Fall vom Pol 20 auf eine der Abgangsklemmen 8, 9 oder 10 zugegriffen wird.

In der Schaltstufe III liegt die erste Abgangsklemme 12 am ersten Pol 20 und die vierte Abgangsklemme 9 an dem zweiten Pol 19 an. Dies ist der einzige Fall, in dem nur ein Heizleiter 5 zugeschaltet ist. Die Schaltstufe IV zeigt eine Verbindung vom ersten Pol 20 zur zweiten Abgangsklemme 11 sowie eine weitere Verbindung vom zweiten Pol 19 sowohl zur dritten Abgangsklemme 10 als auch zur fünften Abgangsklemme 8. Es handelt sich hierbei um eine Parallelschaltung der beiden in Reihe liegenden Heizleiter 4 und 6 zum vierten Heizleiter 7.

Die Schaltstufe V zeigt vom ersten Pol 20 eine Verbindung zur ersten und zur zweiten Abgangsklemme 11 und 12. Der zweite Pol 19 liegt an der dritten Abgangsklemme 10 an. Dies bewirkt eine Parallelschaltung des Heizleiters 6 zum Heizleiter 7. Eine weitere Parallelschaltung ist in der Schaltstufe VI offenbart, in welcher der Heizleiter 4 parallel zum Heizleiter 6 geschaltet ist. Der erste Pol 20 des Zehntaktschalters 16 liegt dabei an der ersten Abgangsklemme 12 an, während der zweite Pol 19 an die dritte Abgangsklemme 10 und an die fünfte Abgangsklemme 8 angeschlossen ist.

In der Schaltstufe VII geht eine Verbindung vom Pol 20 zur ersten Abgangsklemme 12 und zur zweiten Abgangsklemme 11. Eine weitere Verbindung geht von dem Pol 19 zur dritten Abgangsklemme 10 und zur vierten Abgangsklemme 9. Dadurch wird eine Parallelschaltung des Heizleiters 5 zum Heizleiter 6 und zum Heizleiter 7 erreicht.

In der Schaltstufe VIII des Zehntaktschalters 16 ist der erste Pol 20 an die erste Abgangsklemme 12 und der zweite Pol 19 an die Abgangsklemmen 8, 9 und 10 angeschlossen, wodurch sich eine Parallelschaltung des Heizleiters 4 zum Heizleiter 5 und zum Heizleiter 6 ergibt. Schließlich zeigt die Schaltstufe IX mit der höchsten Heizleistung einen Parallelschalter aller vier Heizleiter 4, 5, 6 und 7 zueinander. Der Pol 20 des Zehntaktschalters 16 ist dabei sowohl mit der ersten als auch mit der zweiten Abgangsklemme 12 und 11 verbunden. Der zweite Pol 19 des Zehntaktschalters 16 liegt dabei an den Abgangsklemmen 8, 9 und 10 an.

Die letzte Schaltstufe AUS entspricht im Prinzip wieder dem Ersatzschaltbild nach Figur 2.

Der geschilderte, erfindungsgemäße Heizkörper mit Zehntaktschalter 16 geht grundsätzlich von mehr gleichzeitig beheizten Heizleitern aus als dies bisher im Stand der Technik bekannt ist. Über diese Zehntaktschaltung wird eine homogene, lineare Leistungsverteilung erreicht. Die Warmhaltekochplatte entsprechend der Schaltstufe I hat nur eine minimale Leistung von etwa 100 Watt, wobei sich die Heizleistung ganzflächig auf die Kochplatte verteilt. Ein weiterer Vorteil ist die im jeweiligen Außenbereich des Heizelementes 1 höhere Heizleistung als im inneren Bereich. Damit wird dem Umstand Rechnung getragen, daß eine relativ hohe Wärmeabgabe jeweils im Bereich der Kochränder zu den Kochtopfrändern auftritt.

Entsprechend den Durchmessern der Trägerschalen 2 sind Heizleiter 4, 5, 6 und 7 von unterschiedlichen Widerstandswerten einsetzbar. Die Widerstandsänderungen variieren dabei durch unterschiedliche Gesamtleistungen. So ergibt sich auch rein rechnerisch eine unterschiedliche Leistungsverteilung von der Schaltstufe I zur Schaltstufe IX. Bei einem Durchmesser der Trägerschale 2 bzw. der Kochplatte von 145 Milimetern verläuft die Leistungskurve von 92 W (Schaltstufe I) bis auf 1200 W (Schaltstufe IX). Bei einem Durchmesser von 180 Milimetern lauten die Leistungswerte 129 W und 1700 W, bei einem Durchmesser von 210 Milimetern entprechend 158 W und 2100 W.

## Patentansprüche

1. Heizelement, vorzugsweise Strahlungsheizkörper für Glaskeramikkochfelder, wobei
im wesentlichen konzentrisch oder parallel zueinander verlaufende Heizleiter (4, 5, 6, 7) vorgesehen sind, dadurch gekennzeichnet,
daß vier Heizleiter vorgesehen sind, die über fünf Abgangsklemmen (8, 9, 10, 11, 12) durch einen Zehntaktschalter (16) schaltbar sind.

2. Heizelement nach Anspruch 1,
dadurch gekennzeichnet,
daß die erste Abgangsklemme (12) an den ersten (4), zweiten (5) und dritten Heizleiter (6), die zweite Abgangsklemme (11) an die freie Zuleitung (15) des vierten Heizleiters (7), die dritte Abgangsklemme (10) an den dritten (6) und vierten Heizleiter (7), die vierte Abgangsklemme (9) an die freie Zuleitung (14) des zweiten Heizleiters (5) und die fünfte Abgangsklemme (8) an die freie Zuleitung (13) des ersten Heizleiters (4) angeschlossen ist.

3. Heizelement nach Anspruch 1 oder 2,
dadurch gekennzeichnet,
daß bei Schaltung des Zehntaktschalters (16) in die Schaltstufen I und II und IV bis IX zwei oder mehr Heizleiter (4, 5, 6, 7) zugeschaltet sind.

4. Heizelement nach einem der Ansprüche 1 bis 3,
dadurch gekennzeichnet,
daß der jeweils ringäußere Heizleiter (4) eines Heizelementes (1) die größte Nennleistung gegenüber den übrigen Heizleitern (5, 6, 7) des gleichen Heizelementes (1) aufweist.

5. Heizelement nach Anspruch 1 oder 2,
dadurch gekennzeichnet,
daß bei zumindest der Hälfte der Schaltstufen des Zehntaktschalters (16) drei oder mehr Heizleiter (4, 5, 6, 7) zugeschaltet sind.

6. Heizelement nach einem der vorhergehenden Ansprüche,
dadurch gekennzeichnet,
daß der Zehntaktschalter (16) in der Schaltstufe I die zweite (11) und vierte Abgangsklemme (9), in der Schaltstufe II die vierte (9) und die fünfte Abgangsklemme gangsklemme (8), in der Schaltstufe III die erste (12) und vierte (9), in der Schaltstufe IV die zweite (11) und mit dem zweiten Pol (19) die dritte (10) und fünfte Abgangsklemme (8), in der Schaltstufe V die erste (12) und zweite Abgangsklemme (11) mit dem ersten Pol (20) und die dritte Abgangsklemme (10), in der Schaltstufe VI die erste Abgangsklemme (12) und mit dem zweiten Pol (19) die dritte (10) und fünfte Abgangsklemme (8), in der Schaltstufe VII mit dem ersten Pol (20) die erste (12) und zweite Abgangsklemme (11) und mit dem zweiten Pol (19) die dritte (10) und vierte Abgangsklemme (9), in der Schaltstufe VIII die erste Abgangsklemme (12) und mit dem zweiten Pol (19) die dritte (10), vierte (9) und fünfte Abgangsklemme (8) und in der Schaltstufe IX mit dem ersten Pol (20) die erste (12) und zweite Abgangsklemme (11) und mit dem zweiten Pol (19) die dritte (10), vierte (9) und fünfte Abgangsklemme (8) belegt.

7. Heizelement nach einem der vorgenannten Ansprüche,
dadurch gekennzeichnet,
daß die Heizleistung des Heizelementes (1) von der Schaltstufe I bis zur Schaltstufe IX im wesentlichen annähernd linear ansteigt.

8. Heizelement nach einem der vorgenannten Ansprüche,
dadurch gekennzeichnet,
daß die Schaltstufe I der Warmhaltestufe durch ausschließlich in Reihe geschaltete Heizleiter (5, 6, 7) entspricht.

## Claims

1. Heating element, preferably radiant heating element for glass ceramic cooking zones, heating conductors (4, 5, 6, 7) being provided which run substantially concentrically or parallel to one another,
characterized in that
four heating conductors are provided, which can be switched by a ten-cycle switch (16) via five outgoing terminals (8, 9, 10, 11, 12).

2. Heating element according to Claim 1,
characterized in that
the first outgoing terminal (12) is connected to the first (4), second (5) and third heating conductor (6), the second outgoing terminal (11) is connected to the free supply line (15) of the fourth heating conductor (7), the third outgoing terminal (10) is connected to the third (6) and fourth heating conductor (7), the fourth outgoing terminal (9) is connected to the free supply line (14) of the second heating conductor (5), and the fifth outgoing terminal (8) is connected to the free supply line (13) of the first heating conductor (4).

3. Heating element according to Claim 1 or 2,
characterized in that,
when the ten-cycle switch (16) is switched into the switch steps I and II and IV to IX, two or more heating conductors (4, 5, 6, 7) are switched on.

4. Heating element according to one of Claims 1 to 3,
characterized in that
the heating conductor (4), on the outside of the ring of each heating element (1), has the greatest nominal power compared with the other heating conductors (5, 6, 7) of the same heating element (1).

5. Heating element according to Claim 1 or 2,
characterized in that,
with at least half of the switch steps of the ten-cycle switch (16), three or more heating conductors (4, 5, 6, 7) are switched on.

6. Heating element according to one of the preceding claims,
characterized in that,
in switch step I, the ten-cycle switch (16) engages the second (11) and fourth outgoing terminal (9), in switch step II the fourth (9) and fifth outgoing terminal (8), in switch step III the first (12) and fourth outgoing terminal (9), in switch step IV the second (11) and with the second pole (19) the third (10) and fifth outgoing terminal (8), in switch step V the first (12) and second outgoing terminal (11) with the first pole (20) and the third outgoing terminal (10), in switch step VI the first outgoing terminal (12) and with the second pole (19) the third (10) and fifth outgoing terminal (8), in switch step VII with the first pole (20) the first (12) and second outgoing terminal (11) and with the second pole (19) the third (10) and fourth outgoing terminal (9), in switch step VIII the first outgoing terminal (12) and with the second pole (19) the third (10), fourth (9) and fifth outgoing terminal (8) and in switch step IX with the first pole (20) the first (12) and second outgoing terminal (11) and with the second pole (19) the third (10), fourth (9) and fifth outgoing terminal (8).

7. Heating element according to one of the preceding claims,
characterized in that
the heating power of the heating element (1) essentially increases almost linearly from switch step I to switch step IX.

8. Heating element according to one of the preceding claims,
characterized in that
switch step I corresponds to the heating step by means of heating conductors (5, 6, 7) switched exclusively in series.

## Revendications

1. Elément chauffant, de préférence corps chauffant à radiation pour zones de cuisson en vitrocéramique, dans lequel sont prévus des conducteurs chauffants (4, 5, 6, 7) qui s'étendent sensiblement concentriquement ou parallèlement entre eux, caractérisé en ce que sont prévus quatre conducteurs chauffants qui peuvent être commandés par un interrupteur (16) à dix crans, par l'intermédiaire de cinq bornes de sortie (8, 9, 10, 11, 12).

2. Elément chauffant selon la revendication 1, caractérisé en ce que la première borne de sortie (12) est raccordée au premier conducteur chauffant (4), au deuxième (5) et au troisième (6), en ce que la deuxième borne de sortie (11) est raccordée à la ligne d'arrivée (15) libre du quatrième conducteur chauffant (7), la troisième borne de sortie (10) est raccordée au troisième conducteur chauffant (6) et au quatrième (7), la quatrième borne de sortie (9) est raccordée à la ligne d'arrivée (14) libre du deuxième conducteur chauffant (5) et la cinquième borne de sortie (8) est raccordée à la ligne d'arrivée (13) libre du premier conducteur chauffant (4).

3. Elément chauffant selon la revendication 1 ou 2, caractérisé en ce que dans le cas où l'interrupteur (16) à dix crans est commuté dans les crans I et II et IV à IX, deux conducteurs chauffants (4, 5, 6, 7) ou plus sont mis en circuit.

4. Elément chauffant selon l'une des revendications 1 à 3, caractérisé en ce que le conducteur chauffant (4) extérieur à l'anneau, présente la plus grande puissance nominale par rapport aux autres conducteurs chauffants (5, 6, 7) du même élément chauffant (1).

5. Elément chauffant selon la revendication 1 ou 2, caractérisé en ce que pour au moins la moitié des crans de l'interrupteur (16) à dix crans, trois conducteurs chauffants (4, 5, 6, 7) ou plus sont mis en circuit.

6. Elément chauffant selon l'une des revendications précédentes, caractérisé en ce que dans le cran I, l'interrupteur (16) à dix crans occupe la deuxième borne de sortie (11) et la quatrième (9), dans le cran II, il occupe la quatrième borne de sortie (9) et la cinquième (8), dans le cran III, il occupe la première borne de sortie (12) et la quatrième (9), dans le cran IV, il occupe la deuxième borne de sortie (11) et avec le deuxième pôle (19) la troisième borne de sortie (10) et la cinquième borne de sortie (8), dans le cran V, il occupe la première borne de sortie (12) et la deuxième (11) avec le premier pôle (20) et la troisième borne de sortie (10), dans le cran VI, il occupe la première borne de sortie (12) et avec le deuxième pôle (19), la troisième borne de sortie (10) et la cinquième (8), dans le cran VII avec le premier pôle (20), il occupe la première borne de sortie (12) et la deuxième (11) et avec le deuxième pôle (19), la troisième borne de sortie (10) et la quatrième (9), dans le cran VIII, il occupe la première borne de sortie (12) et avec le deuxième pôle (19), la troisième (10), la quatrième (9) et la cinquième bornes de sortie (8) et dans le cran IX avec le premier pôle (20), il occupe la première borne de sortie (12) et la deuxième (11) et avec le deuxième pôle (19), la troisième borne de sortie (10), la quatrième (9) et la cinquième (8).

7. Elément chauffant selon l'une des revendications précédentes, caractérisé en ce que la puissance de chauffage de l'élément chauffant (1) augmente pour l'essentiel approximativement linéairement du cran I jusqu'au cran IX.

8. Elément chauffant selon l'une des revendications précédentes, caractérisé en ce que le cran I correspond au cran de maintien au chaud par des conducteurs chauffants (5, 6, 7) montés exclusivement en série.
